# FASCICULE DE BREVET EUROPEEN

(11) **EP 3 229 927 B1**
(45) Date de publication et mention de la délivrance du brevet: **05.09.2018**
(21) Numéro de dépôt: 15817442.5
(22) Date de dépôt: 19.11.2015
(51) Int. Cl.: A63B 21/068, A63B 23/02, A63B 23/035, A63B 23/12, A63B 26/00, A63B 21/00

(54) **APPAREIL DE MUSCULATION AUTOPORTANT CONVERTIBLE ENTRE UNE POSITION DE RANGEMENT ET UNE POSITION D'UTILISATION**
SELBSTTRAGENDE MUSKELAUFBAUENDE VORRICHTUNG, DIE ZWISCHEN EINER AUFBEWAHRUNGSPOSITION UND EINER VERWENDUNGSPOSITION KONVERTIERBAR IST
SELF-SUPPORTING MUSCLE-BUILDING DEVICE WHICH IS CONVERTIBLE BETWEEN A STORAGE POSITION AND A USE POSITION

(30) Priorité: 12.12.2014 FR 1462356
(43) Date de publication de la demande: 18.10.2017
(73) Titulaire: Crevits, Philippe, 45130 Meung sur Loire (FR)
(72) Inventeur: Crevits, Philippe, 45130 Meung sur Loire (FR)
(74) Mandataire: Gicquel, Frédéric
(86) Numéro de dépôt international: PCT/FR2015/053141
(87) Numéro de publication internationale: WO 2016/092171

(56) Documents cités:
- CN-U- 202 161 737
- US-A- 5 961 430
- US-A1- 2004 124 680
- US-A1- 2008 161 162
- US-A1- 2011 190 103
- US-A1- 2013 324 383
- US-B1- 7 488 277

## Description

Le domaine de l'invention est celui de la conception et de la fabrication d'équipements pour la pratique du sport. Plus précisément, l'invention concerne la conception d'un appareil de musculation, et plus particulièrement du type appareil de musculation au poids du corps.

L'entraînement physique vise à améliorer les performances physiques d'une personne. Traditionnellement, pour la pratique de la musculation, des appareils de musculation ont été développés pour permettre à une personne de réaliser des exercices particuliers. Ces exercices peuvent être du type « exercice d'isolation », permettant d'isoler des groupes musculaires, ou être du type « exercice polyarticulaire », permettant de faire travailler en même temps ou de manière séquentielle toute une chaîne musculaire. Comme exemple d'exercice polyarticulaire, on retrouve les tractions qui permettent de développer les muscles du dos et des bras.

Ainsi, pour la pratique de la musculation et dans l'optique d'un travail global et harmonieux de l'ensemble des groupes musculaires, il est nécessaire de diversifier les entraînements et de réaliser des exercices différents.

Pour réaliser de tels entraînements, l'art antérieur propose divers appareils qui permettent de réaliser un ou plusieurs exercices. Ces appareils ont pour inconvénient de nécessiter un espace spacieux du fait de la multiplication du nombre d'appareil dédiés à des exercices.

Pour répondre à ce problème, des appareils complets et polyvalents ont été conçus, rassemblant en un seul appareil la majorité des exercices de musculation permis par les appareils de musculation les plus courants.

Ce type d'appareil nécessite néanmoins un espace important, dédié à son utilisation. Même si des éléments peuvent être montés mobile dessus pour pouvoir être repliés ou rangés, ce type d'appareil présente généralement comme inconvénient de monopoliser l'espace où il est installé après son utilisation.

Les appareils de musculation proposant une grande variété d'exercices peuvent être vendus en magasins sous une forme démontée et rangée dans des cartons de transport. En raison du poids important de ces appareils, ceux-ci sont conditionnés en plusieurs cartons de transports, qui restent cependant chacun relativement lourds et pénibles à transporter. De plus, ces appareils présentent notamment des structures tubulaires vissées qui ne sont pas conçues pour être démontées une fois assemblés et qui ne sont pas aisément déplaçables du fait de leur poids important.

On connaît aussi les appareils de musculation destinés au grand public et destinés à être utilisés à domicile. Ils sont parfois conçus pour être repliables pour faciliter leur rangement. Cependant, pas ou peu d'appareils de ce type ne concilient polyvalence d'exercice et encombrement réduit.

De plus, le développement du coaching personnel à domicile entraîne un besoin d'équipements de ce type pouvant concilier polyvalence d'exercices, encombrement réduit mais aussi pouvant être transportés, mis en place et rangés, aisément et rapidement.

Plusieurs bancs d'exercice ont été proposés par l'art antérieur, et notamment par les documents de brevet publiés sous les numéros US2013/324383, US2008/161162, US-5 961 430, US-7 488 277, US2011/190103, US2004/124680 et CN-202 161 737. Toutefois, ces solutions ne répondent pas aux attentes citées précédemment.

L'invention a notamment pour objectif de pallier ces inconvénients de l'art antérieur.

Plus précisément, l'invention a pour objectif de proposer un appareil de musculation permettant une large variété d'exercices.

L'invention a également pour objectif de proposer un tel appareil dont l'encombrement est faible et la transportabilité aisée.

L'invention a encore pour objectif de proposer un tel appareil dont les opérations de mise en place et de rangement sont simples à réaliser.

Ces objectifs, ainsi que d'autres qui apparaîtront par la suite, sont atteints grâce à l'invention qui a pour objet un appareil de musculation destiné à présenter des accessoires de musculation comme définit dans la revendication 1. L'appareil de musculation présentant une partie de base comportant un pan central et deux pans latéraux de part et d'autre du pan central, les deux pans latéraux étant montés pivotants par rapport au pan central, de façon que :
- l'appareil est convertible entre au moins une position d'utilisation et une position de rangement ;
- dans une position d'utilisation, les pans latéraux sont dépliés en côté du pan central pour former une structure autoportante ;
- dans la position de rangement les pans latéraux sont repliés en regard du pan central ;
- la partie de base comporte un élément de verrouillage de la position des pans latéraux par rapport au pan central dans la position d'utilisation de l'appareil pour sécuriser la structure autoportante.

Selon un mode de réalisation particulier, l'appareil de musculation selon l'invention est du type appareil de musculation au poids du corps.

L'appareil de musculation selon l'invention permet ainsi de concilier une large variété d'exercices (par exemple, du type traction, répulsion aux barres (ou « dips »), etc.), un encombrement réduit et une transportabilité aisée de l'appareil en position de rangement.

En effet, tel que cela va être expliqué plus en détail par la suite, l'appareil de musculation dispose d'au moins deux positions lui permettant d'être particulièrement adapté à une utilisation dans un cadre domestique, en particulier dans un logement où un espace dédié à la musculation n'existe pas.

Un tel appareil selon l'invention présente des caractéristiques particulièrement avantageuses pour la pratique de la musculation dans des espaces collectifs. En effet, cet appareil peut par exemple être utilisé pour des cours collectifs lors de la réalisation de différents exercices puis rapidement converti dans sa position de rangement par les participants aux cours pour libérer la salle d'exercice.

Par « pan central » on entend un élément plein ou ajouré positionné de manière centrale dans la partie de base. Tel qu'illustré par le mode de réalisation préférentiel décris ci-après, le pan central est formé, par exemple et non exclusivement, par une ossature métallique. Le pan central peut aussi comprendre un ou plusieurs panneaux assemblés ensembles tout en restant dans le cadre de l'invention.

Par « pans latéraux » on entend notamment, par exemple et par analogie au pan central, une ossature métallique, un châssis ou encore un ou plusieurs panneaux assemblés ensembles.

Par ailleurs, un appareil de musculation selon l'invention permet, en position d'utilisation, de disposer de multiples accessoires de musculation situés à des hauteurs différentes. Ces accessoires de musculation peuvent être des points d'appuis stables (barres, poignées, reposes-coudes, etc.) ou des éléments de préhension instables (corde, élastique, etc.). Par exemple, l'élément de verrouillage peut constituer un accessoire de musculation en fournissant des points d'appuis stables.

Ainsi, grâce à l'appareil selon l'invention en position d'utilisation, une large variété d'exercices peut être réalisée. De plus, quand l'appareil est dans sa position de rangement, l'ensemble de ses éléments sont repliés les uns sur les autres et l'appareil présente ainsi un encombrement particulièrement réduit et est aisément transportable.

L'élément de verrouillage permet d'éviter des changements de position des pans latéraux vis-à-vis du pan central quand un utilisateur de l'appareil est en cours de réalisation d'un exercice de musculation.

Cet élément de verrouillage sécurise aussi la partie de base dans sa position autoportante. Selon l'invention, l'appareil de musculation présente une partie supérieure, et :
- dans une position d'utilisation, la partie supérieure est située au-dessus de la partie de base ;
- dans la position de rangement, la partie supérieure et la partie de base de l'appareil sont amenées et maintenues en regard l'une de l'autre.

Par l'expression « amenées et maintenues en regard l'une de l'autre », on entend que la partie de base et la partie supérieure sont disposées face à face au voisinage immédiat l'une de l'autre, ou que l'une des parties est disposée contre l'autre partie et que les parties sont retenues en position, ou encore qu'une des parties est insérée et retenue en position à l'intérieur de l'autre partie.

Cette partie supérieure permet d'augmenter le nombre d'exercices réalisables au moyen de l'appareil de musculation selon l'invention tout en n'augmentant pas ou peu l'encombrement de l'appareil de musculation dans sa position de rangement.

Selon une solution avantageuse, l'élément de verrouillage comporte deux branches mobiles par rapport au pan central selon les positions de l'appareil, les branches :
- étant parallèles et contiguës (ou quasiment) au pan central dans la position de rangement de l'appareil ;
- s'étendant écartées du pan central en direction des pans latéraux dans une position d'utilisation de l'appareil.

Selon un mode de réalisation préférentiel, l'élément de verrouillage prend la forme d'un U mobile par rapport au pan central selon une liaison pivot.

L'élément de verrouillage ainsi réalisé permet de sécuriser la position des pans latéraux par rapport au pan central tout en étant adapté à l'appareil de façon à occuper le moins de place possible en position de rangement de l'appareil. Un tel élément de verrouillage a aussi pour avantage de présenter un poids réduit, permettant à l'appareil d'être plus aisément transportable.

Les branches du U peuvent être divergentes l'une de l'autre. De cette manière, l'écartement entre les branches est variable le long de ces branches et permet à un utilisateur de trouver le positionnement qui lui permet de réaliser un exercice de la manière la plus appropriée à sa morphologie quand ledit élément de verrouillage est utilisé comme un accessoire de musculation.

Selon une caractéristique avantageuse, la partie supérieure comporte un pan central et deux pans latéraux montés pivotants par rapport au pan central, les pans latéraux de la partie supérieure étant dépliés en côté du pan central de la partie supérieure pour former une structure autoportante dans une position d'utilisation de l'appareil.

La partie supérieure ainsi conçue présente l'avantage, en étant elle-même autoportante, de conférer à l'appareil de musculation d'autres positions d'utilisation permettant ainsi d'augmenter la variété d'exercices de musculation réalisables au moyen de l'invention.

Par exemple, pour un exercice particulier, il est possible de dissocier la partie supérieure de la partie de base de manière à fournir des points d'appuis surélevés à la fois pour le haut du corps mais aussi pour le bas du corps.

Avantageusement, dans une position d'utilisation, les pans latéraux de la partie supérieure et de la partie de base présentent des moyens d'assemblage pour être solidarisés entre eux pour former une structure autoportante unique.

La structure autoportante unique permet de réaliser des exercices nécessitant, par exemple, des points d'appuis situés en hauteur dont la stabilité est renforcée. En effet, l'appareil de musculation selon l'invention ainsi réalisé présente une stabilité accrue.

Selon un mode de réalisation avantageux, l'élément de verrouillage est situé au voisinage de l'extrémité supérieure du pan central de la partie de base et il forme les moyens d'assemblage des pans latéraux de la partie supérieure et de la partie de base de l'appareil en position d'utilisation.

En combinant l'élément de verrouillage et les moyens d'assemblage, le poids total de la structure est diminué ainsi que son encombrement permettant ainsi d'améliorer sa transportabilité en position de rangement.

Préférentiellement, les pans latéraux comportent une pluralité de paires de trous positionnés en correspondance sur chaque pan latéral pour recevoir une barre de traction dans une position sensiblement horizontale.

L'invention ainsi constituée permet d'augmenter le nombre d'exercices de musculation réalisables.

Selon une caractéristique avantageuse, le pan central de la partie de base et/ou le pan central de la partie supérieure et/ou l'élément de verrouillage ont une structure tubulaire.

Suivant cette caractéristique et tel qu'expliqué précédemment, l'appareil de musculation en position de rangement est plus aisément transportable, notamment grâce à une diminution globale du poids de l'appareil et grâce à une diminution de son encombrement.

Selon une caractéristique préférentielle, les pans latéraux de la partie de base et/ou de la partie supérieure comportent des échancrures destinées à permettre le passage des bras d'un utilisateur quand ce dernier cherche à réaliser des exercices nécessitant une prise large.

De plus, en combinaison avec la position des accessoires de musculation (barres, trous, etc.), ces échancrures permettent d'optimiser la répartition des contraintes s'exerçant sur la structure de l'appareil de musculation lors de la réalisation des exercices par un utilisateur. Cette optimisation des contraintes se traduit en particulier par une limitation des forces s'exerçant sur les pans centraux, ce qui permet en particulier d'alléger la structure de l'appareil de musculation et de le rendre plus aisément transportable en position de rangement.

Selon une autre caractéristique avantageuse, l'appareil de musculation comporte un tapis qui est amené et maintenu en regard de la partie de base ou de la partie supérieure de l'appareil en position de rangement, le tapis étant destiné à être disposé devant le pan central et entre les pans latéraux de la partie de base de l'appareil en position d'utilisation.

L'intégration d'un tel tapis à un appareil de musculation convertible permet d'offrir un système global attractif pour un utilisateur qui n'aura notamment pas besoin d'acheter et de stocker un autre tapis d'exercice.

De plus, un tel tapis peut aider à contenir les éléments de l'appareil de musculation dans leur position quand ledit appareil est en position de rangement. En particulier, le tapis peut permettre de maintenir la ou les barres de traction contenues à l'intérieur de l'appareil.

Enfin, le tapis peut permettre d'améliorer l'apparence globale de l'appareil de musculation en position de rangement en occultant, au moins sur une face, les différents éléments rangés qui composent l'appareil.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
- les figure 1 et 2 sont des représentations schématiques de l'appareil de musculation selon l'invention, respectivement dans une position d'utilisation et dans la position de rangement ;
- les figures 3 et 4 sont des représentations schématiques de l'appareil de musculation de l'appareil de musculation dans une position d'utilisation selon respectivement une vue latéral et une vue de face ;
- la figure 5 est une représentation schématique d'une position d'utilisation possible de l'appareil de musculation selon l'invention ;
- la figure 6 est une représentation schématique de la partie de base de l'appareil de musculation selon l'invention, avec le tapis amené et maintenu en regard de la partie de base.

Tel que représenté sur les figures 1 et 2, l'appareil de musculation 1 selon l'invention est convertible entre au moins une position d'utilisation (figure 1) et une position de rangement (figure 2).

En référence aux figures 1, 3, 4, 5 et 6, l'appareil de musculation 1 présente une partie de base 3.

Selon les figures 1, 3, 4, 5 et 6, la partie de base comporte un pan central 30 et deux pans latéraux 31 de part et d'autre du pan central. Les deux pans latéraux de la partie de base sont montés pivotants par rapport au pan central de manière à ce qu'ils puissent passer d'une position dépliée en côté du pan central (figures 1, 3, 4, 5 et 6) à une position repliée en regard du pan central (figure 2). La liaison entre pan central et pan latéral est obtenue au moyen de charnières inférieures 300.

Ainsi, l'appareil est convertible entre une position d'utilisation de l'appareil, dans laquelle les pans latéraux sont dépliés en côté du pan central et forment une structure autoportante, et une position de rangement dans laquelle les pans latéraux sont repliés en regard du pan central.

Selon les figures 1, 3 et 4, l'appareil de musculation 1 présente aussi une partie supérieure 2. Selon ce mode de réalisation, dans la position de rangement de l'appareil, la partie supérieure et la partie de base sont amenées et maintenues en regard l'une de l'autre.

Par exemple et tel qu'illustré par la figure 2, dans la position de rangement la partie supérieure et la partie de base sont positionnées de manière parallèle et adjacente l'une à l'autre (face à face) de façon à minimiser l'encombrement de l'appareil.

Tel que cela apparaît sur les figures 1, 3, 4, 5 et 6, la partie de base comporte un élément de verrouillage 4 de la position des pans latéraux par rapport au pan central dans la position d'utilisation de l'appareil. Cet élément de verrouillage 4 permet ainsi de sécuriser la structure autoportante dans une position d'utilisation.

Suivant le mode de réalisation préférentiel illustré par les dessins, l'élément de verrouillage 4 comporte deux branches 40 mobiles par rapport au pan central selon les positions de l'appareil.

En effet, les branches sont essentiellement parallèles et contiguës au pan central de la partie de base dans la position de rangement de l'appareil (figure 2). Dans la position d'utilisation de l'appareil, les branches 40 s'étendent écartées du pan central en direction des pans latéraux (figures 1, 3, 5 et 6). Ces branches peuvent former des accessoires de musculation de type barres parallèles. Avantageusement, ces branches sont légèrement divergentes pour fournir à l'utilisateur, tel qu'expliqué précédemment, un écartement variable d'une extrémité à l'autre des branches.

L'élément de verrouillage 4 illustré sur les figures 1 et 2 prend notamment la forme d'un U, mobile par rapport au pan central selon une liaison pivot, notamment au moyen de charnières intermédiaires 301.

Suivant les figures 1, 3, 4 et 5, la partie supérieure 2 comporte un pan central 20 et deux pans latéraux 21 montés pivotants par rapport au pan central, notamment au moyen de charnières supérieures 200. Dans une position d'utilisation, les pans latéraux de la partie supérieure 2 sont dépliés en côté du pan central de la partie supérieure pour former une structure autoportante (figure 5).

Selon le présent mode de réalisation, les pans latéraux de la partie supérieure et de la partie de base présentent des moyens d'assemblage 5 pour être solidarisés entre eux et former ainsi une structure autoportante unique.

Tel que représenté sur les figures, l'élément de verrouillage 4 est situé au voisinage de l'extrémité supérieure du pan central de la partie de base. L'élément de verrouillage 4 forme les moyens d'assemblage des pans latéraux de la partie supérieure et de la partie de base de l'appareil en position d'utilisation. L'élément de verrouillage comprend ainsi sur chaque branche une section apte â être solidarisée avec :
- un système d'attache inférieur 52 situé à l'extrémité supérieure des pans latéraux 31 de la partie de base ;
- un système d'attache supérieur 51 situé à l'extrémité inférieure des pans latéraux 21 de la partie supérieure ;

Les systèmes d'attache consistent par exemple en des systèmes de type pince et/ou crochets pouvant s'arrimer sur une section tubulaire de l'élément de verrouillage et pouvant réaliser, en même temps, une liaison par emboîtement entre le système d'attache inférieur et le système d'attache supérieur.

Par ailleurs, les pans latéraux de la partie de base et de la partie supérieure comportent une pluralité de paires de trous 6 positionnés en correspondance sur chaque pan pour recevoir une barre de traction 7 dans une position sensiblement horizontale.

Suivant le mode de réalisation préférentiel de l'invention représenté sur les figures, le pan central de la partie de base, le pan central de la partie supérieure et l'élément de verrouillage ont une structure tubulaire.

La figure 5 représente une position d'utilisation de l'appareil de musculation. On retrouve la partie de base et la partie supérieure positionnées l'une en face de l'autre de manière à permettre la réalisation d'exercices de musculation en proposant différentes combinaisons d'utilisation des accessoires de musculation.

On note que, tel que cela apparaît clairement sur la figure 5, les pans latéraux 31, 21 comportent des échancrures 9. Cette forme des pans latéraux permet à un utilisateur de se placer entre les pans latéraux et de passer les bras dans les échancrures pour aller chercher une prise côté extérieur des pans latéraux.

Tel qu'illustré par la figure 6, l'appareil de musculation comporte un tapis 8. Ce tapis est amené et maintenu en regard de la partie de base et/ou de la partie supérieure de l'appareil en position de rangement.

En position d'utilisation de l'appareil de musculation le tapis est destiné à être disposé devant le pan central et entre les pans latéraux de la partie de base 3.

Pour convertir l'appareil de musculation d'une position d'utilisation à sa position de rangement, un utilisateur peut procéder de la manière décrite ci-après.

Dans un premier temps, les accessoires de musculation mobiles sont désolidarisés (notamment la ou les barres de tractions) et, par exemple, rangés ou attachés sur le pan central 31 de la partie de base. Les pans latéraux 21 de la partie supérieure sont ensuite désolidarisés des pans latéraux 31 de la partie de base (séparation des pans latéraux 21 des moyens d'assemblages 5 formé par l'élément de verrouillage 4), puis lesdits pans latéraux 21 de la partie supérieure sont repliés en regard du pan central 20 de la partie supérieure. C'est-à-dire que les pans latéraux 21 sont repliés l'un sur l'autre et sur le pan central 20, selon une disposition essentiellement parallèle.

Dans un second temps, la partie supérieure ainsi repliée est ensuite amenée en regard de la partie de base 3. Plus précisément, la partie supérieure est positionnée à l'intérieur de la partie de base dépliée de façon à ce que la partie supérieure soit disposée de manière essentiellement parallèle au pan central de la partie de base. Une fois la partie supérieure 2 positionnée, l'élément de verrouillage 4 est détaché des pans latéraux 31 de la partie de base et rabattu en regard de la partie de base (soit à l'intérieur de la partie de base, de manière à ce que les branches 40 soient essentiellement au voisinage et parallèle au pan central 30 de la partie de base, puis les pans latéraux 31 de la partie de base sont repliés en regard du pan central, sur la partie supérieure qui est ainsi maintenue en regard de la partie de base. C'est-à-dire que la partie supérieure est maintenue de manière essentiellement parallèle à la partie de base et/ou contenue à l'intérieure de la partie de base tel qu'illustré par la figure 2.

Enfin, le tapis 8 est amené et maintenu en regard de la partie de base et/ou de la partie supérieure de l'appareil en position de rangement tel qu'illustré par la figure 6.

Ainsi, on comprend que l'appareil de musculation dans sa position de rangement est peu encombrant et aisément transportable.

## Revendications

1. Appareil de musculation (1) destiné à présenter des accessoires de musculation, l'appareil de musculation présentant une partie de base (3) comportant un pan central (30) et deux pans latéraux (31) de part et d'autre du pan central, les deux pans latéraux étant montés pivotants par rapport au pan central, de façon que :
- l'appareil est convertible entre au moins une position d'utilisation et une position de rangement ;
- dans une position d'utilisation, les pans latéraux sont dépliés en côté du pan central pour former une structure autoportante ;
- dans la position de rangement les pans latéraux sont repliés en regard du pan central ;
- la partie de base (3) comporte un élément de verrouillage (4) de la position des pans latéraux par rapport au pan central dans la position d'utilisation de l'appareil pour sécuriser la structure autoportante, **caractérisé en ce qu'**il présente une partie supérieure (2), et **en ce que** :
- dans une position d'utilisation, la partie supérieure est située au-dessus de la partie de base (3) ;
- dans la position de rangement, la partie supérieure et la partie de base de l'appareil sont amenées et maintenues en regard l'une de l'autre.

2. Appareil de musculation selon la revendication 1, **caractérisé en ce que** la partie supérieure (2) comporte un pan central (20) et deux pans latéraux (21) montés pivotants par rapport au pan central (20),
et **en ce que** dans une position d'utilisation de l'appareil, les pans latéraux de la partie supérieure sont dépliés en côté du pan central de la partie supérieure pour former une structure autoportante.

3. Appareil de musculation selon la revendication 2, **caractérisé en ce que** dans une position d'utilisation les pans latéraux (21, 31) de la partie supérieure et de la partie de base présentent des moyens d'assemblage (5) pour être solidarisés entre eux pour former une structure autoportante unique.

4. Appareil de musculation selon la revendication 3, **caractérisé en ce que** l'élément de verrouillage (4) est situé au voisinage de l'extrémité supérieure du pan central (30) de la partie de base (3) et **en ce que** l'élément de verrouillage forme les moyens d'assemblage (5) des pans latéraux (21, 31) de la partie supérieure et de la partie de base de l'appareil en position d'utilisation.

5. Appareil de musculation selon l'une quelconque des revendications 1 à 4, **caractérisé en ce que** le pan central de la partie de base et/ou le pan central de la partie supérieure et/ou l'élément de verrouillage ont une structure tubulaire.

6. Appareil de musculation selon l'une quelconque des revendications 1 à 5, **caractérisé en ce qu'**il comporte un tapis (8) qui est amené et maintenu en regard de la partie de base ou de la partie supérieure de l'appareil en position de rangement, le tapis étant destiné à être disposé devant le pan central et entre les pans latéraux de la partie de base de l'appareil en position d'utilisation.

7. Appareil de musculation selon l'une quelconque des revendications précédentes, **caractérisé en ce que** l'élément de verrouillage (4) comporte deux branches (40) mobiles par rapport au pan central selon les positions de l'appareil, les branches :
- étant parallèles et contiguës au pan central dans la position de rangement de l'appareil ;
- s'étendant écartées du pan central en direction des pans latéraux dans une position d'utilisation de l'appareil.

8. Appareil de musculation selon la revendication 7, **caractérisé en ce que** l'élément de verrouillage (4) prend la forme d'un U mobile par rapport au pan central (30) selon une liaison pivot.

9. Appareil de musculation selon l'une quelconque des revendications précédentes **caractérisé en ce que** les pans latéraux (21, 31) comportent une pluralité de paires de trous (6) positionnés en correspondance sur chaque pan pour recevoir une barre de traction (7) dans une position sensiblement horizontale.

## Patentansprüche

1. Muskeltrainingsgerät (1), das ausgelegt ist, um Muskeltrainingszubehör aufzuweisen, wobei das Muskeltrainingsgerät einen Basisteil (3) aufweist, umfassend eine Mittelplatte (30) und zwei Seitenplatten (31) auf beiden Seiten der Mittelplatte, wobei die zwei Seitenplatten schwenkend mit Bezug auf die Mittelplatte montiert sind, so dass:
- das Gerät zwischen mindestens einer Verwendungsposition und einer Abstellposition konvertierbar ist;
- in einer Verwendungsposition die Seitenplatten auf der Seite der Mittelplatte entfaltet sind, um eine selbsttragende Struktur zu bilden;
- in der Abstellposition die Seitenplatten gegenüber der Mittelplatte zusammengefaltet sind;
- der Basisteil (3) ein Element zur Verriegelung (4) der Position der Seitenplatten mit Bezug auf die Mittelplatte in der Verwendungsposition des Geräts umfasst, um die selbsttragende Struktur zu sichern,
**dadurch gekennzeichnet, dass** es einen oberen Teil (2) darstellt, und dadurch, dass
- in einer Verwendungsposition sich der obere Teil über dem Basisteil (3) befindet;
- in der Abstellposition der obere Teil und der Basisteil des Geräts einander gegenüber angeordnet und gehalten sind.

2. Muskeltrainingsgerät nach Anspruch 1, **dadurch gekennzeichnet, dass** der obere Teil (2) eine Mittelplatte (20) und zwei Seitenplatten (21) umfasst, die schwenkend mit Bezug auf die Mittelplatte (20) montiert sind,
und dadurch, dass in einer Verwendungsposition des Geräts die Seitenplatten des oberen Teils auf der Seite der Mittelplatte des oberen Teils entfaltet sind, um eine selbsttragende Struktur zu bilden.

3. Muskeltrainingsgerät nach Anspruch 2, **dadurch gekennzeichnet, dass** in einer Verwendungsposition die Seitenplatten (21, 31) des oberen Teils und des Basisteils Montagemittel (5) aufweisen, um untereinander fest verbunden zu sein, um eine einzige selbsttragende Struktur zu bilden.

4. Muskeltrainingsgerät nach Anspruch 3, **dadurch gekennzeichnet, dass** sich das Verriegelungselement (4) in der Nähe des oberen Endes der Mittelplatte (30) des Basisteils (3) befindet, und dadurch, dass das Verriegelungselement die Montagemittel (5) der Seitenplatten (21, 31) des oberen Teils und des Basisteils des Geräts in der Verwendungsposition bildet.

5. Muskeltrainingsgerät nach einem der Ansprüche 1 bis 4, **dadurch gekennzeichnet, dass** die Mittelplatte des Basisteils und/oder die Mittelplatte des oberen Teils und/oder das Verriegelungselement eine rohrförmige Struktur haben.

6. Muskeltrainingsgerät nach einem der Ansprüche 1 bis 5, **dadurch gekennzeichnet, dass** es eine Matte (8) umfasst, die gegenüber dem Basisteil oder dem oberen Teil des Geräts in der Abstellposition angebracht und gehalten ist, wobei die Matte ausgelegt ist, um vor der Mittelplatte und zwischen den Seitenplatten des Basisteils des Geräts in Verwendungsposition angeordnet zu sein.

7. Muskeltrainingsgerät nach einem der vorhergehenden Ansprüche, **dadurch gekennzeichnet, dass** das Verriegelungselement (4) zwei bewegliche Schenkel (40) mit Bezug auf die Mittelplatte gemäß den Positionen des Geräts umfasst, wobei die Schenkel:
- parallel und benachbart zur Mittelplatte in der Abstellposition des Geräts sind;
- sich beabstandet von der Mittelplatte in Richtung der Seitenplatten in einer Verwendungsposition des Geräts erstrecken.

8. Muskeltrainingsgerät nach Anspruch 7, **dadurch gekennzeichnet, dass** das Verriegelungselement (4) die Form eines beweglichen U mit Bezug auf die Mittelplatte (30) gemäß einer Schwenkverbindung annimmt.

9. Muskeltrainingsgerät nach einem der vorhergehenden Ansprüche, **dadurch gekennzeichnet, dass** die Seitenplatten (21, 31) eine Vielzahl von Lochpaaren (6) umfassen, die entsprechend auf jeder Platte positioniert sind, um eine Zugstange (7) in einer im Wesentlichen horizontalen Position aufzunehmen.

## Claims

1. Muscle-building device (1) intended to have muscle-building accessories, the muscle-building device having a base portion (3) comprising a central section (30) and two side sections (31) on either side of the central section, the two side sections being mounted so as to pivot relative to the central section, in such a way that:
- the device is convertible between at least one use position and a storage position;
- in a use position, the side sections are unfolded beside the central section so as to form a self-supporting structure;
- in the storage position the side sections are folded opposite the central section;
- the base portion (3) comprises a locking element (4) of the position of the side sections relative to the central section in the use position of the device for securing the self-supporting structure,
**characterised in that** it presents an upper portion (2), and **in that**:
- in a use position, the upper portion is located above the base portion (3);
- in the storage position, the upper portion and the base portion of the device are brought and maintained opposite one another.

2. Muscle-building device according to claim 1, **characterised in that** the upper portion (2) comprises a central section (20) and two side sections (21) mounted so as to pivot relative to the central section (20),
and **in that** in a use position of the device, the side sections of the upper portion are unfolded beside the central section of the upper portion so as to form a self-supporting structure.

3. Muscle-building device according to claim 2, **characterised in that** in a use position the side sections (21, 31) of the upper portion and of the base portion have assembly means (5) in order to be secured between them so as to form a single self-supporting structure.

4. Muscle-building device according to claim 3, **characterised in that** the locking element (4) is located in the vicinity of the upper end of the central section (30) of the base portion (3) and **in that** the locking element forms the assembly means (5) of the side sections (21, 31) of the upper portion and of the base portion of the device in use position.

5. Muscle-building device according to any of claims 1 to 4, **characterised in that** the central section of the base portion and/or the central section of the upper portion and/or the locking element have a tubular structure.

6. Muscle-building device according to any of claims 1 to 5, **characterised in that** it comprises a mat (8) which is brought and maintained opposite the base portion or the upper portion of the device in storage position, the mat being intended to be arranged in front of the central section and between the side sections of the base portion of the device in use position.

7. Muscle-building device as claimed in any preceding claim, **characterised in that** the locking element (4) comprises two branches (40) that are mobile relative to the central section according to the positions of the device, the branches:
- being parallel to and contiguous with the central section in the storage position of the device;
- extending separated from the central section in the direction of the side sections in a use position of the device.

8. Muscle-building device according to claim 7, **characterised in that** the locking element (4) has the shape of a U that is mobile relative to the central section (30) according to a pivot connection.

9. Muscle-building device as claimed in any preceding claim **characterised in that** the side sections (21, 31) comprise a plurality of pairs of holes (6) positioned in correspondence on each pan in order to receive a traction bar (7) in a substantially horizontal position.
